# EUROPÄISCHE PATENTSCHRIFT

(11) **EP 2 221 420 B1**
(45) Veröffentlichungstag und Bekanntmachung des Hinweises auf die Patenterteilung: **03.06.2020**
(21) Anmeldenummer: 10001463.8
(22) Anmeldetag: 12.02.2010
(51) Int. Cl.: E03C 1/12, A47K 3/40, E03F 5/22, E03C 1/22, A47K 3/28

(54) **Ablaufvorrichtung**
Drainage device
Dispositif d'écoulement

(30) Priorität: 23.02.2009 DE 102009009989
(43) Veröffentlichungstag der Anmeldung: 25.08.2010
(73) Patentinhaber: Dallmer GmbH & Co. KG, 59757 Arnsberg (DE)
(72) Erfinder: Dallmer, Johannes, 59757 Arnsberg (DE)
(74) Vertreter: Basfeld, Rainer

(56) Entgegenhaltungen:
- WO-A1-2010/026088
- DE-A1- 10 131 338
- DE-T2- 69 101 845
- DE-U1- 9 304 162
- DE-U1-202005 014 775
- DE-U1-202005 018 838
- GB-A- 2 313 306
- GB-A- 2 424 368
- GB-A- 2 445 612

## Beschreibung

Die vorliegende Erfindung betrifft eine Ablaufvorrichtung für einen Feuchtraum, insbesondere für eine Dusche, gemäß dem Oberbegriff des Anspruchs 1.

Ablaufvorrichtungen der vorgenannten Art sind aus der DE 691 01 845 T2 bekannt. Die darin beschriebene Ablaufvorrichtung umfasst ein zu entleerendes Behältnis, das als Duschwanne ausgebildet ist. Die Duschwanne weist einen plattenförmigen Abschnitt und einen sich von den Enden des plattenförmigen Abschnitts umlaufend nach oben erstreckenden Rand auf. An einem Endbereich erstreckt sich von der Unterseite des plattenförmigen Abschnitts, fluchtend mit dem darüber angeordneten Rand, ein Stützrahmen nach unten, der sich auf dem Boden abstützt. Benachbart zu diesem Endbereich erstreckt sich von dem plattenförmigen Abschnitt ein Ablaufkörper nach unten, dessen Einlauföffnung in dem plattenförmigen Abschnitt angeordnet ist. Unterhalb des plattenförmigen Abschnitts erstreckt sich von dem Ablaufkörper eine Ablaufleitung durch den Stützrahmen hindurch. Die Ablaufleitung ist mit einer Pumpe verbunden. Zwischen dem Stützrahmen und der Pumpe steigt die Ablaufleitung bis zu einer Höhe an, die der Höhe der Unterseite des plattenförmigen Abschnitts entspricht, wobei sich die Ablaufleitung in diesem Bereich verjüngt. Auf diese Weise wird ein Geruchsverschluss ausgebildet. In dem verjüngten Bereich der Ablaufleitung ist ein Schwimmer angeordnet, dessen Bewegung die Pumpe ansteuern kann.

Aus der DE 101 31 338 A1 ist ein plattenförmiges Duschbodenelement aus Hartschaumstoff bekannt, in dessen Mitte eine Ablauföffnung vorgesehen ist. Die Dicke des Duschbodenelements kann zwischen 50 mm und 200 mm betragen. Unter dem Duschbodenelement kann eine Sockelplatte mit einer mittigen Durchbrechung angebracht werden, wobei die Dicke der Sockelplatte etwa der doppelten Dicke des Duschbodenelements entspricht. In der Sockelplatte sind radiale Kanäle angeordnet, die randseitig geöffnet werden und ein Ablaufrohr aufnehmen können.

Aus der DE 20 2005 014 775 U1 ist ein plattenförmiges Duschbodenelement aus einem Hochleistungsdämmstoff bekannt, in dessen Mitte eine Ablauföffnung vorgesehen ist. Die Dicke des Duschbodenelements kann zwischen 20 mm und 600 mm betragen.

Aus der nachveröffentlichten WO 2010/026088 A1 ist eine weitere Ablaufvorrichtung bekannt. Die Ablaufvorrichtung umfasst ein plattenförmiges Schaumstoff-Duschbodenelement mit einer mittigen Öffnung, in der ein Ablaufkörper angeordnet ist. Von dem Ablaufkörper erstreckt sich eine Ablaufleitung in dem plattenförmigen Duschbodenelement zu dessen Rand. Dabei ist die Ablaufleitung innerhalb des Duschbodenelements derart in unterschiedlichen Höhen geführt, dass dadurch ein Geruchsverschluss gebildet wird.

Aus der GB 2 424 368 A ist eine weitere Ablaufvorrichtung bekannt. Die darin beschriebene Ablaufvorrichtung umfasst eine plattenförmige Duschtasse, die eine Öffnung für einen Ablauftopf aufweist. Der Ablauftopf ragt nach unten aus der Duschtasse heraus und ist mit einem Ablaufstutzen versehen, der mit einer Pumpe verbunden werden kann.

Die GB 2 313 306 A offenbart eine Ablaufvorrichtung mit einer sehr flachen Duschtasse. An diese Duschtasse ist ein nach unten herausragender Ablaufstutzen angeformt.

Die GB 2 445 612 A offenbart eine Ablaufvorrichtung mit einer integrierten Pumpe. Dabei ist eine sehr dünne plattenförmige Duschtasse in einer Ecke mit einer Pumpeneinheit verbunden, von der Wasser nach außen über einen horizontal verlaufendes Ablaufrohr heraus gepumpt werden kann. Von der Oberfläche der Duschtasse kann das Wasser durch in der Pumpeneinheit vorgesehene Schlitze in diese eintreten.

Die DE 93 04 162 U1 offenbart eine Ablaufvorrichtung, die eine plattenförmige Duschtasse umfasst. Die Duschtasse weist eine Ablauföffnung auf, durch die das Wasser nach unten zu einer unterhalb der Duschtasse angeordneten Pumpe abfließen kann. Von dieser wird das Wasser horizontal aus der Ablaufvorrichtung heraus gepumpt.

Eine weitere Ablaufvorrichtung ist aus der DE 202005018838 U1 bekannt und findet beispielsweise bei barrierefreien Duschen Verwendung. Dabei können plattenförmige Teile beispielsweise als Auflagefläche für Fliesen dienen oder bereits selbst Teil der Oberfläche des Duschenbodens sein. Als nachteilig bei derartigen Ablaufvorrichtungen erweist sich die vergleichsweise große Dicke, die bei der Erstellung von barrierefreien Duschen ein unter Umständen aufwendiges Bearbeiten beziehungsweise Abtragen des Bodens erfordern kann.

Das der vorliegenden Erfindung zugrunde liegende Problem ist die Schaffung einer Ablaufvorrichtung der eingangs genannten Art, die einfacher montierbar ist. Weiterhin sollen eine Ablaufeinrichtung mit einer derartigen Ablaufvorrichtung und ein Feuchtraum mit einer derartigen Ablaufeinrichtung angegeben werden.

Dies wird erfindungsgemäß durch eine Ablaufvorrichtung der eingangs genannten Art mit den kennzeichnenden Merkmalen des Anspruchs 1, durch eine Ablaufeinrichtung mit den Merkmalen des Anspruchs 8 sowie durch einen Feuchtraum mit den Merkmalen des Anspruchs 11 erreicht. Die Unteransprüche betreffen bevorzugte Ausgestaltungen der Erfindung.

Gemäß Anspruch 1 ist vorgesehen, dass das Teil ein plattenförmiges Teil ist, das eine Dicke zwischen der Oberseite und der Unterseite von weniger als 60 mm aufweist, wobei der Ablaufkörper in Einbaulage nicht nach unten über das plattenförmige Teil hinausragt, wobei die Ablaufvorrichtung keinen Geruchsverschluss aufweist, und wobei die Verbindungsmittel seitlich an der Außenseite des plattenförmigen Teils angeordnet sind oder in dem plattenförmigen Teil angeordnet sind oder seitlich aus dem plattenförmigen Teil heraus ragen, so dass das Abwasser aus der mindestens einen seitlichen Außenseite des plattenförmigen Teils austreten kann. Auf diese Weise können Bodenarbeiten in dem Raum vermieden werden, in dem die Ablaufvorrichtung beziehungsweise die Ablaufeinrichtung montiert werden sollen. Damit reduziert sich der Montageaufwand beträchtlich.

Entsprechend ist gemäß Anspruch 8 vorgesehen, dass die Ablaufeinrichtung zusätzlich zu einer erfindungsgemäßen Ablaufvorrichtung eine mit der Ablaufvorrichtung verbindbare Pumpe umfasst, die Wasser aus der Ablaufvorrichtung heraus pumpen kann.

Weil die Pumpe das Wasser aus der Ablaufvorrichtung heraus pumpen kann, kann auf eine Geruchsverschlusseinheit in der Ablaufvorrichtung verzichtet werden. Dadurch kann die Einbauhöhe des Ablaufkörpers stark reduziert werden.

Beispielsweise kann aus diesem Grund das plattenförmige Teil eine Dicke von weniger als 50 mm, insbesondere von 40 mm aufweisen. Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine Draufsicht auf eine Ausführungsform einer erfindungsgemäßen Ablaufeinrichtung, die in einen erfindungsgemäßen Feuchtraum eingebaut ist;
- Fig. 2: einen Detailschnitt durch den Feuchtraum gemäß Fig. 1 mit der Ausführungsform einer erfindungsgemäßen Ablaufeinrichtung;
- Fig. 3: eine Draufsicht auf eine erste Ausführungsform einer erfindungsgemäßen Ablaufvorrichtung;
- Fig. 4: einen Schnitt gemäß den Pfeilen IV - IV in Fig. 3;
- Fig. 5: eine Ansicht gemäß dem Pfeil V in Fig. 3;
- Fig. 6: einen Fig. 4 entsprechenden Schnitt durch eine zweite Ausführungsform einer erfindungsgemäßen Ablaufvorrichtung.

Die aus den Figuren 3 bis 5 ersichtliche erste Ausführungsform einer erfindungsgemäßen Ablaufvorrichtung umfasst im wesentlichen einen Ablaufkörper 1 und ein plattenförmiges Teil 2.

Der Ablaufkörper 1 besteht beispielsweise aus Kunststoff und/oder Stahl und weist in Gebrauchslage eine obere Einlauföffnung 3 auf, durch die Abwasser in den Ablaufkörper 1 eintreten kann. In dem abgebildeten Ausführungsbeispiel ist die Einlauföffnung 3 von einem Rost 4 abgedeckt.

In dem abgebildeten Ausführungsbeispiel ist der Ablaufkörper 1 rotationssymmetrisch ausgebildet. Es besteht jedoch durchaus auch die Möglichkeit, dass der Ablaufkörper 1 rinnenförmig ausgebildet ist.

Weiterhin ist in dem abgebildeten Ausführungsbeispiel der Ablaufkörper 1 mittig in dem plattenförmigen Teil 2 angeordnet. Es besteht jedoch durchaus auch die Möglichkeit, dass der Ablaufkörper 1 in der Nähe eines Randes oder einer Ecke des plattenförmigen Teils 2 angeordnet ist.

Das plattenförmige Teil 2 weist in Gebrauchslage eine Oberseite 2a, eine Unterseite 2b und vier seitliche Außenseiten 2c, 2d, 2e, 2f auf. Das plattenförmige Teil 2 weist auf seiner Oberseite 2a ein Gefälle 5 in Richtung auf die Einlauföffnung des Ablaufkörpers 1 auf (siehe Fig. 3).

Die Dicke d des plattenförmigen Teils 2 beträgt im abgebildeten Ausführungsbeispiel 40 mm. Dabei ragen weder der Ablaufkörper 1, noch der Rost 4 nach oben oder nach unten über das plattenförmige Teil 2 hinaus (siehe Fig. 4).

Das plattenförmige Teil 2 kann beispielsweise aus einem Hartschaum bestehen und als Auflagefläche für Fliesen oder einen anderen Bodenbelag dienen.

Alternativ besteht auch die Möglichkeit, dass das plattenförmige Teil 2 beispielsweise aus Mineralguss besteht. Hier sind auch andere Materialien denkbar, die als Oberfläche für einen Duschbereich dienen können. Beispielsweise könnte auch Holz, vorzugsweise imprägniertes Holz Verwendung finden. Das plattenförmige Teil 2 kann eine fertig bearbeitete, in Einbaulage obere, Oberfläche aufweisen, so dass es selbst die Oberfläche des Duschbereichs bilden kann.

Der Ablaufkörper 1 weist einen seitlich herausragenden Ablaufstutzen 6 auf, der als Ablauföffnung dient (siehe Fig. 4). Der Ablaufstutzen 6 ist mit einem als Verlängerung dienenden Rohr 7 verbunden, das sich im Inneren des plattenförmigen Teils 2 zu einer der seitlichen Außenseiten 2c des plattenförmigen Teils 2 beziehungsweise nach rechts in Fig. 4 erstreckt. Endseitig ist dieses Rohr 7 mit einem Rohrverbinder 8 versehen (siehe Fig. 5).

Alternativ dazu kann auch der Ablaufstutzen 6 länger sein und sich zu der in Fig. 4 rechts angeordneten seitlichen Außenseite 2c des plattenförmigen Teils 2 erstrecken, wobei dann endseitig der Ablaufstutzen 6 mit einem Rohrverbinder 8 versehen sein kann.

Weiterhin besteht alternativ die Möglichkeit, dass am Ende des Rohrs 7 beziehungsweise des Ablaufstutzens 6 kein Rohrverbinder 8 vorgesehen ist, sondern eine Verbindung mit der im Nachfolgenden noch näher beschriebenen Pumpe 9 über Kleben oder Schweißen hergestellt wird.

Die aus den Figuren 1 und 2 ersichtliche Ablaufeinrichtung umfasst zusätzlich zu der Ablaufvorrichtung eine Pumpe 9, die Wasser aus der Ablaufvorrichtung heraus pumpen kann. Die Ablaufeinrichtung umfasst weiterhin einen mit der Pumpe 9 verbundenen Rohrverbinder 10, der mit dem in das plattenförmige Teil 2 integrierten Rohrverbinder 8 verbunden ist.

Alternativ dazu kann die Pumpe 9 beziehungsweise ein mit dieser verbundenes Rohr durch Kleben oder Schweißen mit dem in dem plattenförmigen Teil 2 angeordneten Rohr 7 verbunden werden.

Der in den Figuren 1 und 2 teilweise abgebildete Feuchtraum umfasst eine Vorwandkonstruktion 11, in der die Pumpe 9 angeordnet ist. Das plattenförmige Teil 2 ist anschließend an die Vorwandkonstruktion 11 auf den Boden 12 aufgebracht. Fig. 2 lässt sich eine befliesbare Mörtelschicht 13 auf der Oberseite 2a des plattenförmigen Teils 2 entnehmen.

Bei der aus Fig. 6 ersichtlichen zweiten Ausführungsform einer erfindungsgemäßen Ablaufvorrichtung sind gleiche oder funktional gleiche Teile mit gleichen Bezugszeichen versehen wie in den Fig. 1 bis Fig. 5.

Die in Fig. 6 abgebildete zweite Ausführungsform unterscheidet sich von der ersten dadurch, dass Sensormittel 14 vorgesehen sind, die das Vorhandensein von Wasser detektieren können. In Fig. 6 sind vier verschiedene Einbauorte der Sensormittel 14 durch gestrichelte Rechtecke angedeutet. Die Fig. 6 ist so zu verstehen, dass die Sensormittel 14 zumindest an einem der angedeuteten Orte oder einem vergleichbaren Ort angeordnet sein können.

Es besteht die Möglichkeit, dass die Sensormittel in dem Ablaufkörper 1 angeordnet sind.

Alternativ oder zusätzlich besteht die Möglichkeit, dass die Sensormittel 14 in dem plattenförmigen Teil 2, beispielsweise neben dem Ablaufkörper 1, angeordnet sind.

Alternativ oder zusätzlich besteht die Möglichkeit, dass die Sensormittel 14 in dem Ablaufstutzen 6 angeordnet sind.

Alternativ oder zusätzlich besteht die Möglichkeit, dass die Sensormittel 14 in dem Rohr 7 angeordnet sind.

Die Sensormittel 14 können so mit entsprechenden, nicht abgebildeten Steuermitteln der Pumpe 9 verbunden sein, dass die Pumpe 9 angeschaltet wird, wenn die Sensormittel 14 Wasser beziehungsweise Abwasser detektieren. Dabei kann vorgegeben werden, dass erst ab einem gewissen von den Sensormitteln 14 detektierten Volumenstrom die Pumpe 9 angeschaltet wird.

## Patentansprüche

1. Ablaufvorrichtung für einen Feuchtraum, insbesondere für eine Dusche, umfassend
- einen Ablaufkörper (1) mit einer Einlauföffnung (3), in die Abwasser eintreten kann, wobei der Ablaufkörper (1) mindestens eine Auslassöffnung aufweist, aus der das Abwasser austreten kann,
- ein Teil (2), das Teil eines Bodens des Feuchtraums, insbesondere der Dusche, sein kann, wobei das Teil (2) in Gebrauchslage eine Oberseite (2a), eine Unterseite (2b) und mindestens eine seitliche Außenseite (2c, 2d, 2e, 2f) aufweist, und wobei der Ablaufkörper (1) in dem Teil (2) angeordnet ist,
- Verbindungsmittel für die Verbindung mit einer Pumpe (9),
**dadurch gekennzeichnet, dass** das Teil (2) ein plattenförmiges Teil (2) ist, das eine Dicke (d) zwischen der Oberseite (2a) und der Unterseite (2b) von weniger als 60 mm aufweist, wobei der Ablaufkörper (1) in Einbaulage nicht nach unten über das plattenförmige Teil (2) hinausragt, wobei die Ablaufvorrichtung keinen Geruchsverschluss aufweist, und wobei die Verbindungsmittel
- seitlich an der Außenseite (2c, 2d, 2e, 2f) des plattenförmigen Teils (2) angeordnet sind, oder
- in dem plattenförmigen Teil (2) angeordnet sind, oder
- seitlich aus dem plattenförmigen Teil (2) heraus ragen,
so dass das Abwasser aus der mindestens einen seitlichen Außenseite (2c, 2d, 2e, 2f) des plattenförmigen Teils (2) austreten kann.

2. Ablaufvorrichtung nach Anspruch 1, **dadurch gekennzeichnet, dass** die Verbindungsmittel einen Rohrverbinder (8) aufweisen.

3. Ablaufvorrichtung nach Anspruch 2, **dadurch gekennzeichnet, dass** die Auslassöffnung des Ablaufkörpers (1) mit dem Rohrverbinder (8) verbunden ist, insbesondere über ein Rohr (7).

4. Ablaufvorrichtung nach einem der Ansprüche 1 bis 3, **dadurch gekennzeichnet, dass** der Ablaufkörper (1) mit der Pumpe (9) über alternative Verbindungsmittel wie miteinander verklebte oder verschweißte Rohrabschnitte verbindbar ist.

5. Ablaufvorrichtung nach einem der Ansprüche 1 bis 4, **dadurch gekennzeichnet, dass** der Ablaufkörper (1) in Einbaulage auch nicht nach oben über das plattenförmige Teil (2) hinausragt.

6. Ablaufvorrichtung nach einem der Ansprüche 1 bis 5, **dadurch gekennzeichnet, dass** das plattenförmige Teil (2) eine Dicke (d) von weniger als 50 mm, insbesondere von 40 mm aufweist.

7. Ablaufvorrichtung nach einem der Ansprüche 1 bis 6, **dadurch gekennzeichnet, dass** das plattenförmige Teil (2) auf seiner in Gebrauchslage als Oberseite (2a) dienenden Seite ein Gefälle (5) in Richtung auf die Einlauföffnung (3) des Ablaufkörpers (1) aufweist.

8. Ablaufeinrichtung für einen Feuchtraum, insbesondere für eine Dusche, umfassend
- eine Ablaufvorrichtung nach einem der Ansprüche 1 bis 7,
- eine mit der Ablaufvorrichtung verbindbare Pumpe (9), die Wasser aus der Ablaufvorrichtung heraus pumpen kann.

9. Ablaufeinrichtung nach Anspruch 8, **dadurch gekennzeichnet, dass** die Ablaufeinrichtung, insbesondere die Ablaufvorrichtung, Sensormittel (14) umfasst, die Abwasser detektieren können.

10. Ablaufeinrichtung nach Anspruch 9, **dadurch gekennzeichnet, dass** die Ablaufeinrichtung Steuermittel umfasst, die gezielt die Pumpe (9) ansteuern können, wenn die Sensormittel (14) Abwasser detektieren.

11. Feuchtraum, umfassend
- eine Ablaufeinrichtung nach einem der Ansprüche 8 bis 10,
- eine Vorwandkonstruktion (11), in der die Pumpe (9) angeordnet ist.

## Claims

1. Drainage device for a damp room, in particular for a shower, comprising
- a drainage body (1) having an inflow opening (3) into which waste water can enter, wherein the drainage body (1) has at least one outlet opening out of which the waste water can exit,
- a part (2) which can be part of a floor of the damp room, in particular the shower, wherein the part (2) in operational position has a top side (2a), a bottom side (2b) and at least one lateral outer side (2c, 2d, 2e, 2f), and wherein the drainage body (1) is arranged in the part (2),
- connecting means for the connection with a pump (9),
**characterised in that** the part (2) is a plate-shaped part (2) which has a thickness (d) between the top side (2a) and the bottom side (2b) of less than 60 mm, wherein the drainage body (1) in installed position does not protrude downwardly beyond the plate-shaped part (2), wherein the drainage device has no odour seal, and wherein the connecting means
- are arranged laterally on the outer side (2c, 2d, 2e, 2f) of the plate-shaped part (2), or
- are arranged in the plate-shaped part, or
- protrude laterally out of the plate-shaped part,
such that the waste water can exit out of the at least one lateral outer side (2c, 2d, 2e, 2f) of the plate-shaped part (2).

2. Drainage device according to claim 1, **characterised in that** the connecting means have a pipe connector (8).

3. Drainage device according to claim 2, **characterised in that** the outlet opening of the drainage body (1) is connected with the pipe connector (8), in particular via a pipe (7).

4. Drainage device according to any of claims 1 to 3, **characterised in that** the drainage body (1) can be connected with the pump (9) via alternative connecting means such as pipe portions adhesively bonded or welded with one another.

5. Drainage device according to any of claims 1 to 4, **characterised in that** the drainage body (1) in installed position also does not protrude upwardly beyond the plate-shaped part (2).

6. Drainage device according to any of claims 1 to 5, **characterised in that** the plate-shaped part (2) has a thickness (d) of less than 50 mm, in particular of 40 mm.

7. Drainage device according to any of claims 1 to 6, **characterised in that** the plate-shaped part (2) has on its side serving in operational position as a top side (2a) a decline (5) in the direction of the inlet opening (3) of the drainage body (1).

8. Drainage assembly for a damp room, in particular for a shower, comprising
- a drainage device according to any of claims 1 to 7,
- a pump (9) which can be connected with the drainage device, which pump can pump water out of the drainage device.

9. Drainage assembly according to claim 8, **characterised in that** the drainage assembly, in particular the drainage device, has sensor means (14) which can detect the waste water.

10. Drainage assembly according to claim 9, **characterised in that** the drainage assembly has control means which can control the pump (9) in a targeted manner when the sensor means (14) detect waste water.

11. Damp room comprising
- a drainage assembly according to any of claims 8 to 10,
- a pre-wall construction (11) in which the pump (9) is arranged.

## Revendications

1. Dispositif de vidange pour une pièce humide, notamment pour une douche, comprenant
- un corps de vidange (1) avec une ouverture d'entrée (3) dans laquelle les eaux usées peuvent entrer, dans lequel le corps de vidange (1) présente au moins une ouverture de sortie d'où les eaux usées peuvent sortir,
- une partie (2) qui peut faire partie d'un plancher de la pièce humide, notamment la douche, dans lequel la partie (2) présente, en position d'utilisation, un côté supérieur (2a), un côté inférieur (2b) et au moins un côté extérieur latéral (2c, 2d, 2e, 2f), et dans lequel le corps de vidange (1) est agencé dans la partie (2),
- des moyens de connexion pour une connexion à une pompe (9),
**caractérisé en ce que** la partie (2) est une partie en forme de plaque (2) qui présente une épaisseur (d) entre le côté supérieur (2a) et le côté inférieur (2b) inférieure à 60 mm, dans lequel le corps de vidange (1), en position installée, ne fait pas saillie vers le bas au-delà de la partie en forme de plaque (2), dans lequel le dispositif de vidange ne présente pas de siphon, et dans lequel les moyens de raccordement
- sont agencés latéralement sur le côté extérieur (2c, 2d, 2e, 2f) de la partie en forme de plaque (2), ou
- sont agencés dans la partie en forme de plaque (2), ou
- font saillie latéralement à partir de la partie en forme de plaque (2),
de manière à ce que les eaux usées puissent sortir du au moins un côté extérieur latéral (2c, 2d, 2e, 2f) de la partie en forme de plaque (2).

2. Dispositif de vidange selon la revendication 1, **caractérisé en ce que** les moyens de raccordement comprennent un raccord de tuyau (8).

3. Dispositif de vidange selon la revendication 2, **caractérisé en ce que** l'ouverture de sortie du corps de vidange (1) est raccordée au raccord de tuyau (8), notamment via un tuyau (7).

4. Dispositif de vidange selon l'une des revendications 1 à 3, **caractérisé en ce que** le corps de vidange (1) peut être raccordé à la pompe (9) via des moyens de raccordement alternatifs tels que des tronçons de tuyaux collés ou soudés les uns aux autres.

5. Dispositif de vidange selon l'une des revendications 1 à 4, **caractérisé en ce que** le corps de vidange (1) aussi ne fait pas saillie vers le haut au-delà de la partie en forme de plaque (2) en position installée.

6. Dispositif de vidange selon l'une des revendications 1 à 5, **caractérisé en ce que** la partie en forme de plaque (2) a une épaisseur (d) inférieure à 50 mm, notamment de 40 mm.

7. Dispositif de vidange selon l'une des revendications 1 à 6, **caractérisé en ce que** la partie en forme de plaque (2) présente, sur son côté faisant office de côté supérieur (2a) en position d'utilisation, une pente (5) en direction de l'ouverture d'entrée (3) du corps de vidange (1).

8. Appareil de vidange pour une pièce humide, notamment pour une douche, comprenant
- un dispositif de vidange selon l'une des revendications 1 à 7,
- une pompe (9) qui peut être raccordée au dispositif de vidange, qui peut pomper de l'eau hors du dispositif de vidange.

9. Appareil de vidange selon la revendication 8, **caractérisé en ce que** l'appareil de vidange, en particulier le dispositif de vidange, présente des moyens de détection (14) qui peuvent détecter des eaux usées.

10. Appareil de vidange selon la revendication 9, **caractérisé en ce que** l'appareil de vidange comprend des moyens de commande qui peuvent commander spécifiquement la pompe (9) lorsque les moyens de détection (14) détectent des eaux usées.

11. Pièce humide, comprenant
- un appareil de vidange selon l'une des revendications 8 à 10,
- un doublage (11) dans lequel la pompe (9) est agencée.
